# EUROPÄISCHE PATENTSCHRIFT

(11) **EP 2 157 493 B1**
(45) Veröffentlichungstag und Bekanntmachung des Hinweises auf die Patenterteilung: **29.12.2010**
(21) Anmeldenummer: 09009919.3
(22) Anmeldetag: 31.07.2009
(51) Int. Cl.: G05G 1/12

(54) **Griffelement aus Kunststoff mit Befestigungsteil**
Plastic grip element with attachment piece
Elément de prise en plastique doté d'une pièce de fixation

(30) Priorität: 20.08.2008 DE 202008011100 U
(43) Veröffentlichungstag der Anmeldung: 24.02.2010
(73) Patentinhaber: Otto Ganter GmbH & Co. KG Normteilefabrik, 78120 Furtwangen (DE)
(72) Erfinder: Ganter, Bernhard, 78120 Furtwangen (DE)
(74) Vertreter: Riebling, Peter

(56) Entgegenhaltungen:
- DE-C1- 19 606 366
- GB-A- 2 100 120
- GB-A- 2 182 555
- US-A1- 2003 035 683
- US-A1- 2007 234 614

## Beschreibung

Griffelemente, z. B. Rändelgriffe aus Kunststoff, werden in der Regel mit Buchsen, Schrauben oder Bolzen aus Stahl versehen, wie z.B. in der auf den gleichen Anmelder zurückgehenden Druckschriften DE 1873408 U, DE 10110201 A1 und DE 102007004357 A1 offenbart.

Die Verbindung von Einlegeteil und Kunststoff geschieht in den meisten Fällen durch Umspritzen, wie z.B. in der Druckschrift DE 1911297 U als dortiger Stand der Technik beschrieben. In der Praxis kommt es oft vor, dass solche Griffelemente mit speziellen Einlegeteilen nur in kleinen Stückzahlen benötigt werden. Das Einspritzverfahren erfordert aber einen hohen Vorbereitungs- bzw. Einrichtaufwand, der bei kleineren Stückzahlen zu hohen Stückkosten führt. Meistens muss auch noch die Spritzform zur Aufnahme des Einlegeteiles modifiziert werden.

Die Druckschrift GB 2182555 A offenbart den Oberbegriff des Anspruchs 1, ein Griffelement in der Form von einem zweiteiligen Möbelfuß bestehend aus einem Fußteil, in dessen mittige im Durchmesser abgestufte Zylinderöffnung ein Ende eines Bolzenteils eingepresst ist, welches axial verlaufende Rippen besitzt, die größer im Durchmesser sind, als die Zylinderöffnung des Fußteils. Axial anschließend an die Rippen des Bolzenteils ist ein im Durchmesser größerer Ringwulst, der als axialer Anschlag vollkommen in die zugeordnete im Durchmesser abgestufte Zylinderöffnung eintaucht. Axial anschließend an die Ringwulst des Bolzenteils ist dann ein Schraubbereich angeordnet, welcher zum Einschrauben in ein Möbelstück dient. Nachteil ist, dass die axial sich erstreckenden Rippen des Bolzenteils zwar als Verdrehsicherung dienen, nicht aber ein axiales Abziehen aus der Zylinderöffnung des Möbelfußes zuverlässig verhindern, was aber auch bei zweiteiligen Möbelfüßen nicht zwingend nötig ist, da ja das Gewicht des Möbelstückes darauf lastet und damit ein axiales Trennen von Fußteil und Bolzenteil des zweiteiligen Möbelfußes ausgeschlossen ist.

Die Druckschrift DE 19606366 C1 offenbart ein Schraubwerkzeug, bei welchem eine Klinge mit einem zu einem Sechskant gewalzten Klingenschaft in eine Bohrung eines Griffes mittels Presssitz der sechs Profilkanten zwischen den konkaven Seitenflächen des Sechskants eingepresst ist. Eine Buchse sitzt durch formschlüssigen Sechskanteingriff unverdrehbar auf dem Klingenschaft und wird axial zwischen dem Griff und einer Schulter der Klinge gehalten. Die Buchse ist auch auf ihrem Außenmantel mit einem Sechskant versehen, der als Angriffsfläche eines externen Schlüsselwerkzeugs oder einer Zange dient und der in eine aussenliegende stirnseitige Einsenkung des Griffes eintaucht. Die Seitenflächen des Klingenschaftes sind mit leicht radial erhöhten axial gleichmäßig verteilten und in Einsteckrichtung sich radial verjüngenden Rastnasen ausgebildet, die sich beim Einpressen in die Bohrung dort einpressen und damit eine weitere Axialsicherung erzeugen. Die radial erhöhten Rastnasen sind insbesondere als abgeschrägte Rampen ausgebildet, welche die konkaven Seitenflächen des Sechskants ausfüllen. Nachteil ist, dass die Einsenkung des Griffes keine zum Außensechskant der Buchse passenden Innensechskant aufweist und somit nicht als zusätzliche Verdrehsicherung dient. Weiterer Nachteil ist, dass drei Bauteile vorhanden sind und der Klingenschaft sowie die Buchse komplizierte Formen aufweisen und daher das Schraubwerkzeug schwierig und damit kostenintensiv in der Herstellung und Montage ist.

Der Neuerung liegt deshalb die Aufgabe zugrunde, ein Griffelement der eingangs genannten Art, ausgehend von der GB 2182555 A, so weiterzubilden, dass es auf besonders einfache und kostengünstige Weise herstellbar und mit einem Befestigungsteil zuverlässig unlösbar fest verbunden werden kann.

Zur Lösung der gestellten Aufgabe ist die Neuerung dadurch gekennzeichnet, dass das Befestigungsteil im Wesentlichen aus einem bolzenartigen Teil besteht, welches an seinem oberen Ende einen Sägezahn-Ansatz aufweist, an den sich unmittelbar ein mehrkantiger Bund anschließt, der seinerseits in ein beliebiges Anschraubteil übergeht.

Die Verbindung von Griffelement und Stahl-/Metall-Einiegeteil in der vorgestellten Weise erübrigt das kostenintensive Einspritzen.

Mit der gegebenen technischen Lehre ergibt sich der wesentliche Vorteil, dass nun eine einfache Befestigung zwischen dem aus Kunststoff bestehenden Griff und dem Befestigungsteil dadurch möglich ist, dass das Befestigungsteil mit seinem bolzenartigen Ende, welches als Sägezahnansatz ausgebildet ist, in die Mittenausnehmung des Griffes eingeschlagen wird, wodurch sich die Sägezahn-Ansätze widerhakenartig in der Mittenbohrung des Griffes festlegen und nicht mehr herausziehbar sind.

Es handelt sich demgemäß um eine unlösbare Verbindung. Um zu vermeiden, dass das Befestigungsteil sich im Griff dreht, dient der mehrkantige Bund, welcher in eine zugeordnete Mehrkantausnehmung an der Unterseite des Griffes eingreift und dort formschlüssig in eine zugeordnete Mehrkantausnehmung eingreift.

Damit wird eine besonders einfache Befestigung zwischen einem aus Kunststoff bestehenden Griff und einem zugeordneten Befestigungsteil ermöglicht, denn es bedarf keinerlei Einschraubmittel, keiner Dübel oder dergleichen mehr. Es wird ebenso auf Klebeverbindungen oder dergleichen verzichtet. Es reicht ein einfaches Einschlagen des Befestigungsteiles, weil der Sägezahn-Ansatz sich unlösbar in der Mittenbohrung des Griffes verkeilt.

Der Sägezahn-Ansatz ist bevorzugt aus einer Reihe von scharfkantigen hintereinander angeordneten Ringvorsprüngen ausgebildet, die einen gegenseitigen Abstand einnehmen und die möglichst umlaufend ausgebildet sind.

Die Neuerung ist jedoch hierauf nicht beschränkt. Es kann auch vorgesehen sein, dass jeder Ringvorsprung nicht durchgehend ausgebildet ist, sondern unterbrechende Nuten aufweist.

Es versteht sich von selbst, dass der Gewindeansatz oder der Gewindebolzen auch anders ausgebildet sein kann, z. B. als Innengewinde oder dergleichen mehr.

Die Erfindung wird anhand der Ausführungsbeispiele näher beschrieben.
In Figur 1 ist die Draufsicht,
in Figur 2 die Seitenansicht,
in Figur 3 der Schnitt und in
Figur 4 die perspektivische, noch nicht montierte Stellung des Griffes dargestellt.

Der Griff 1 besteht bevorzugt aus einem Kunststoffmaterial mit einem umlaufenden Rändelrand, wobei bevorzugt ein elastisches Kunststoffmaterial, wie z. B. ein Thermoplast verwendet wird.

Im Kunststoffmaterial ist eine Mittenbohrung 3 eingebracht, die sich über eine größere Länge in den Querschnitt des Griffes 1 hinein erstreckt, wie dies Figur 3 zeigt.

Ferner schließt sich an die Mittenbohrung 3 eine Mehrkantausnehmung 4 an, die unmittelbar an die Unterseite des Griffes 1 mündet, wie dies in Figur 4 erkennbar ist.

Es soll nun das Befestigungsteil 5 in dem Griff 1 unlösbar montiert werden.

Hierbei besteht das Befestigungsteil 5 im gezeigten Ausführungsbeispiel aus einem Gewindeansatz 6, an den sich ein Sechskant-Bund 7 anschließt. An diesen Sechskant-Bund 7 schließt sich ein Sägezahn-Ansatz 8 an, der aus einer Reihe von hintereinander angeordneten scharfkantigen Ringvorsprüngen 9 besteht. Die Ringvorsprünge 9 sind widerhakenartig entgegen der Auszugsrichtung (siehe Figur 3) nach außen gerichtet, so dass sie beim Einschlagen des Befestigungsteiles 5 in Pfeilrichtung 10 sich unlösbar in der Mittenbohrung 3 des Griffes 1 verkeilen und nicht mehr lösbar sind.

Gleichzeitig wird ein Formschluss zwischen der Mehrkantausnehmung 4 und dem dort eingreifenden Sechskant-Bund 7 hergestellt, so dass das gesamte Befestigungsteil 5 nicht nur gegen axiales Herausziehen gesichert, sondern darüber hinaus auch noch drehfest festgelegt ist.

Es versteht sich von selbst, dass statt des Gewindebolzens 6 auch ein anderes Teil verwendet werden kann, wie z. B. ein Innengewinde, ein Schraubgewinde für Holzschrauben oder dergleichen mehr. Die Formgebung des Befestigungsteils 5 ist vollkommen beliebig, mit Ausnahme, dass es einen Sägezahn-Ansatz 8 und einen mehrkantigen Bund 7 aufweisen muss, der den gegen Verdrehung sichernden Formschluss und gegen axiales herausziehenden Sägezahn-Ansatz 8 trägt.

### Zeichnungslegende

- 1: Griff
- 2: Rändelrand
- 3: Mittenbohrung
- 4: Mehrkantausnehmung
- 5: Befestigungsteil
- 6: Gewindeansatz
- 7: Sechskant-Bund
- 8: Sägezahn-Ansatz
- 9: Ringvorsprung
- 10: Pfeilrichtung

## Patentansprüche

1. Griffelement (1) aus Kunststoff mit Befestigungsteil (5), welches im Kunststoffteil (1) drehfest verankert ist und zur Aufnahme eines beliebigen Anschraubteils geeignet ist, wobei das Befestigungsteil (5) im Wesentlichen aus einem bolzenartigen Teil besteht, welches an seinem oberen Ende einen Sägezahn-Ansatz (8) aufweist, an den sich unmittelbar ein Bund (7) anschließt, der seinerseits in ein beliebiges Anschraubteil (6) übergeht und wobei das Befestigungsteil (5) mit seinem bolzenartigen Ende, welches als Sägezahnansatz (8) ausgebildet ist, in die im Durchmesser kleinere Mittenbohrung (3) des Griffes (1) eingeschlagen ist, wodurch sich der Sägezahn-Ansatz (8) widerhakenartig in der Mittenbohrung (3) des Griffes (1) festlegt und nicht mehr herausziehbar ist, und wobei der Bund (7) in einer sich an die Mittenbohrung (3) fluchtend anschließenden Mehrkantausnehmung (4) aufgenommen ist, **dadurch gekennzeichnet, dass** der Bund (7) mehrkantig ausgebildet ist und in der Mehrkantausnehmung (4) formschlüssig drehfest aufgenommen ist und dass der Sägezahn-Ansatz (8) aus einer Reihe von scharfkantigen axial hintereinander angeordneten Ringvorsprüngen (9) besteht, die einen gegenseitigen axialen Abstand einnehmen.

2. Griffelement nach Anspruch 1, **dadurch gekennzeichnet, dass** die Ringvorsprünge (9) umlaufend ausgebildet sind.

3. Griffelement nach einem der Ansprüche 1 oder 2, **dadurch gekennzeichnet, dass** sich die Mittenbohrung (3) über mehr als 2/3 der axialen Länge in den Griff (1) hinein erstreckt.

4. Griffelement nach einem der Ansprüche 1 bis 3, **dadurch gekennzeichnet, dass** die Mehrkantausnehmung (4) unmittelbar in die Unterseite des Griffes (1) mündet.

5. Griffelement nach einem der Ansprüche 1 bis 4, **dadurch gekennzeichnet, dass** das Befestigungsteil (5) aus einem Gewindeansatz (6) besteht, an den sich ein Sechskant-Bund (7) anschließt, an den sich der Sägezahn-Ansatz (8) anschließt.

## Claims

1. Handle element (1) made of plastics material with a fastening part (5), which is non-rotatably anchored in the plastics material part (1) and is suitable to receive any screw-on part, the fastening part (5) substantially consisting of a bolt-like part, which has, at its upper end, a saw tooth attachment (8), adjoined directly by a collar (7), which in turn passes into any screw-on part (6) and the fastening part (5) being knocked by its bolt-like end, which is configured as a saw tooth attachment (8), into the centre bore (3), which is smaller in diameter, of the handle (1), so the saw tooth attachment (8) is secured in a barb-like manner in the centre bore (3) of the handle (1) and cannot be pulled out again, and the collar (7) being received in a polygonal recess (4) adjoining the centre bore (3) in an aligned manner, **characterised in that** the collar (7) is polygonal and is positively non-rotatably received in the polygonal recess (4) and **in that** the saw tooth attachment (8) consists of a series of sharp-edged annular projections (9) arranged axially one behind the other, which adopt a mutual axial spacing.

2. Handle element according to claim 1, **characterised in that** the annular projections (9) are configured peripherally.

3. Handle element according to either of claims 1 or 2, **characterised in that** the centre bore (3) extends over more than 2/3 of the axial length into the handle (1).

4. Handle element according to any one of claims 1 to 3, **characterised in that** the polygonal recess (4) opens directly into the lower side of the handle (1).

5. Handle element according to any one of claims 1 to 4, **characterised in that** the fastening part (5) consists of a threaded attachment (6), adjoined by a hexagonal collar (7), adjoined by the saw tooth attachment (8).

## Revendications

1. Élément formant poignée (1) en matière plastique avec une pièce de fixation (5) qui est ancrée, fixe en rotation, dans la pièce en matière plastique (1) et qui est destinée à recevoir une pièce à visser quelconque, étant précisé que la pièce de fixation (5) se compose essentiellement d'une pièce en forme de tige qui présente à son extrémité supérieure un embout à dents de scie (8) auquel fait suite directement un collet (7) qui se prolonge lui-même par une pièce à visser (6) quelconque, que la pièce de fixation (5), avec son extrémité en forme de tige qui est conçue comme un embout à dents de scie (8), est enfoncée dans le perçage central (3), de plus petit diamètre, de la poignée (1), moyennant quoi l'embout à dents de scie (8) est bloqué à la manière d'un ardillon dans ledit perçage central (3) de la poignée (1) et ne peut plus être retiré, et que le collet (7) est logé dans un logement polygonal (4) qui fait suite, dans l'alignement, au perçage central (3), **caractérisé en ce que** le collet (7) a une forme polygonale et est logé par complémentarité de forme, fixe en rotation, dans le logement polygonal (4), et **en ce que** l'embout à dents de scie (8) se compose d'une série de saillies annulaires (9) à arêtes vives qui sont disposées axialement les unes derrière les autres, avec un écartement axial mutuel.

2. Élément formant poignée selon la revendication 1, **caractérisé en ce que** les saillies annulaires (9) font tout le tour.

3. Élément formant poignée selon l'une des revendications 1 ou 2, **caractérisé en ce que** le perçage central (3) s'étend dans la poignée (1) sur plus de 2/3 de la longueur axiale.

4. Élément formant poignée selon l'une des revendications 1 à 3, **caractérisé en ce que** le logement polygonal (4) débouche directement dans le côté inférieur de la poignée (1).

5. Élément formant poignée selon l'une des revendications 1 à 4, **caractérisé en ce que** la pièce de fixation (5) se compose d'un embout fileté (6) auquel fait suite un collet hexagonal (7) auquel fait suite l'embout à dents de scie (8).
